# EUROPÄISCHE PATENTSCHRIFT

(11) **EP 4 244 446 B1**
(45) Veröffentlichungstag und Bekanntmachung des Hinweises auf die Patenterteilung: **07.01.2026**
(21) Anmeldenummer: 21810348.9
(22) Anmeldetag: 11.11.2021
(51) Int. Cl.: E04F 15/02

(54) **DURCHLAUFSICHERES PANEEL**
PANEL WITH FLOWTHROUGH PREVENTION AGAINST PENETRATION OF LIQUID
PANNEAU AVEC PREVENTION DE PASSAGE CONTRE LA PENETRATION DE LIQUIDE

(30) Priorität: 12.11.2020 EP 20207229
(43) Veröffentlichungstag der Anmeldung: 20.09.2023
(73) Patentinhaber: Akzenta Paneele + Profile GmbH, 56759 Kaisersesch (DE)
(72) Erfinder: HANNIG, Hans-Jürgen, 51427 Bergisch Gladbach (DE); HOFF, Egon, 56869 Mastershausen (DE)
(74) Vertreter: Michalski Hüttermann & Partner Patentanwälte mbB
(86) Internationale Anmeldenummer: PCT/EP2021/081333
(87) Internationale Veröffentlichungsnummer: WO 2022/101318

(56) Entgegenhaltungen:
- WO-A1-2004/081316
- WO-A1-2006/133690
- DE-U1- 202019 101 807

## Beschreibung

Die Erfindung betrifft ein Paneel mit einer hohen Durchlaufsicherheit gegen ein Eindringen von Flüssigkeit an eine Unterseite des Paneels, das mit Hilfe weiterer derartiger Paneele eine Oberfläche eines Raums abdecken kann, insbesondere um dadurch das optische Erscheinungsbild des Raums zu verbessern und/oder die Oberfläche des Raums mit einer für die beabsichtigte Funktion besser geeigneten Materialschicht zu kaschieren.

Aus WO 2006/133690 A1 ist ein Paneel bekannt, das stirnseitig mit einem korrespondierend ausgeformten weiteren Paneel über einen in eine Aufnahmenut des weiteren Paneels einschnappenden Arretierhaken verrastet werden kann, wobei in einem Dickenbereich außerhalb des Arretierhakens eine senkrecht zur Längsrichtung des Paneels und senkrecht zur Querrichtung des Paneels verlaufende Fugenebene ausgebildet ist, von der senkrecht in Längsrichtung des Paneels zwei unterschiedlich tiefe Aufnahmetaschen zur Aufnahme korrespondierender abstehender Rasthöcker des weiteren Paneels abgehen und zwei unterschiedlich hohe Rasthöcker zum Eingreifen in korrespondierende Aufnahmetaschen des weiteren Paneels abstehen.

Aus WO 2004/081316 A1 ist ein Paneel mit einem in eine Aufnahmenut eingreifenden Rasthaken bekannt, bei denen die im Bereich der Aufnahmenut und des Rasthakens aufeinander zu weisenden Stirnseiten angeschrägt verlaufen.

Aus DE 20 2019 101 807 U1 ist ein Paneel mit einem eine Fuge zu einem benachbarten Paneel überdeckenden Überlappungsansatz bekannt.

Es besteht ein ständiges Bedürfnis die Verbindung von Paneelen möglichst durchlaufsicher und bruchfest auszugestalten.

Es ist die Aufgabe der Erfindung Maßnahmen aufzuzeigen, die ein durchlaufsicheres und/oder bruchfestes Paneel ermöglichen.

Die Lösung der Aufgabe erfolgt durch ein Paneel mit den Merkmalen des Anspruchs 1. Bevorzugte Ausgestaltungen der Erfindung sind in den Unteransprüchen und der nachfolgenden Beschreibung angegeben.

Die Offenbarung betrifft ein Paneel zur Abdeckung einer Oberfläche eines Raums, mit einem sich in einer Längsrichtung und einer Querrichtung erstreckenden Paneelkörper zum Abtragen von an einer Oberseite des Paneelkörpers eingeleiteten Gebrauchslasten an eine der Oberfläche des Raums zugewandten Unterseite des Paneelkörpers, wobei die Oberseite zu der Unterseite in einer Dickenrichtung beabstandet ist, und einem von dem Paneelkörper in Längsrichtung abstehenden Arretierhaken zum Verrasten in einer Aufnahmenut eines weiteren Paneels, wobei eine Stirngrundebene einer von dem Arretierhaken weglaufenden Stirnseite des Paneelkörpers zur Dickenrichtung unter Ausbildung eines stumpfen Winkels mit dem Arretierhaken angeschrägt verläuft.

Das Paneel kann einen auf einen Quader als Grundform basierenden Paneelkörper aufweisen, dessen Längserstreckung in der Regel deutlich größer als seine Quererstreckung ist, während die Dicke des Paneelkörper in Dickenrichtung in der Regel kleiner als seine Quererstreckung ist. Der Paneelkörper kann an der einen in Längsrichtung verlaufenden Langseite einen insbesondere in Längsrichtung durchgängig verlaufenden und in Querrichtung abstehenden Spund-Ansatz und an der anderen Seite eine in Querrichtung in dem Paneelkörper eingebrachte Spund-Nut aufweisen, so dass im Wesentlichen identisch ausgestaltete Paneele an den Langseiten anliegend über eine als Spundung ausgestaltete Feder-Nut-Verbindung miteinander verbunden werden können. Zudem kann von der in Querrichtung verlaufenden Kurzseite des Paneelkörpers der Arretierhaken in Längsrichtung abstehen, während an der anderen Kurzseite des Paneelkörpers ein Federkörper abstehen kann, der eine Aufnahmenut begrenzt, so dass im Wesentlichen identisch ausgestaltete Paneele auch an ihren Kurzseiten über eine Feder-Nut-Verbindung miteinander verrastet werden können. Bei der Montage kann das eine Paneel auf einem eine Gebrauchsebene definierenden Untergrund, beispielsweise ein Boden, eine Seitenwand oder eine Decke eines Raums, flächig aufliegen. Das weitere Paneel kann gegebenenfalls beispielsweise unter einem Winkel von ca. 30° leicht angeschrägt mit einem seitlich neben dem Paneel verlaufenden bereits montierten Paneel an der Langseite angesetzt und danach auf den Untergrund geschwenkt werden, wodurch die Feder-Nut-Verbindung zwischen dem Arretierhaken des Paneels und der Aufnahmenut des weiteren Paneel hergestellt werden kann.

Der Arretierhaken liegt in der Regel auf einem durch die Oberfläche des Raums definierten Untergrund auf und wird von dem Untergrund abgestützt ist. Es wurde jedoch erkannt, dass der Arretierhaken im Übergang zum Paneelkörper bruchgefährdet ist. Es wird angenommen, dass bei der Herstellung der Feder-Nut-Verbindung zwischen dem Arretierhaken des Paneels und der Aufnahmenut des weiteren Paneel durch die leicht angeschrägt Ausrichtung des weiteren Paneels zum Untergrund der Arretierhaken zumindest an dem zuletzt verrastenden Bereich am Ende der Schwenkbewegung des weiteren Paneels etwas von dem Untergrund abheben kann und dadurch elastisch relativ zu dem Paneelkörper gebogen werden kann, was bei einer zu starken Biegung des Arretierhakens zu einer Beschädigung im Übergangsbereich zwischen dem Arretierhaken und dem Paneelkörper führen kann. Da jedoch der Arretierhaken zu der Stirngrundebene an der Kurzseite des Paneelkörpers keinen rechten Winkel, sondern einen stumpfen Winkel ausbildet, können Kerbwirkungseffekte im Übergang des insbesondere einstückig mit dem Paneelkörper ausgebildeten Arretierhaken zumindest reduziert werden. Dies wiederum erhöht die Biegbarkeit und Elastizität der Anbindung des Arretierhakens an dem Paneelkörper, so dass der Arretierhaken im Vergleich zu einem rechtwinkeligen Abstehen von dem Paneelkörper in stärkeren Ausmaß um eine im Wesentlichen in Querrichtung verlaufende Biegeachse gebogen werden kann ohne zu brechen oder eine sonstige Beschädigung zu erfahren. Die Stirngrundebene kann zu einer von der Dickenrichtung und der Querrichtung aufgespannten Ebene angeschrägt ausgerichtet sein und insbesondere zu dieser Ebene zumindest anteilig um eine in Querrichtung verlaufende Kippachse gekippt ausgerichtet sein. Anstatt eine verbesserte Bruchfestigkeit durch eine Erhöhung der Stabilität oder Härte der bruchgefährdeten Stellen zu erreichen, wird eine verbesserte Bruchfestigkeit durch eine Erhöhung der Elastizität im Bereich der bruchgefährdeten Stelle erreicht. Hierbei wird die Erkenntnis ausgenutzt, dass der Arretierhaken im montierten Zustand zwischen der zu kaschierenden Oberfläche des Raums und dem weiteren Paneel eingespannt sein kann, so dass eine erhöhte Biegbarkeit sich nicht nachteilig auf den funktionsgemäßen Gebrauch auswirkt. Durch den stumpfen Winkel zwischen dem Arretierhaken und der Stirngrundebene des Paneelkörpers ist die Bruchfestigkeit des Arretierhakens unter Biegebelastung verbessert, so dass ein bruchfest verbindbares Paneel ermöglicht ist.

Da die Stirngrundebene zu einer von der Dickenrichtung und der Querrichtung aufgespannten Ebene angeschrägt ausgerichtet sein kann, kann die Wegstrecke, die eine Flüssigkeit von der Oberseite des Paneelkörpers bis zum Arretierhaken und bis zur Unterseite des Paneelkörpers fließen müsste, im Vergleich zu einer in der von der Dickenrichtung und der Querrichtung aufgespannten Ebene liegende Stirngrundebene verlängert werden. Da Risiko, dass eine Flüssigkeit an die Unterseite des Paneelkörpers gelangt, dort verbleibt und eine Bildung von Schimmel begünstigt, ist dadurch zumindest reduziert. Durch die längere Wegstrecke für die Flüssigkeit bis zum Arretierhaken, kann ein größeres Volumen der Flüssigkeit, insbesondere durch Kapillarkräfte, in einer an den Stirnseiten miteinander verrasteter Paneele begrenzen Fuge zurückgehalten werden, so dass dieses Flüssigkeitsvolumen zu einem späteren Zeitpunkt verdampfen und ohne ein Zurückhalten an der Unterseite des Paneelkörpers die Fuge wieder verlassen kann. Ein Durchlaufen der Flüssigkeit bis an die Unterseite des Paneelkörpers kann durch die Anschrägung der Stirngrundebene vermieden oder zumindest reduziert werden, so dass die Durchlaufsicherheit des Paneels im Vergleich zu einer nicht angeschrägten Stirngrundebene verbessert ist. Durch den stumpfen Winkel zwischen dem Arretierhaken und der Stirngrundebene ist ein durchlaufsicheres und bruchfestes Paneel ermöglicht.

Falls die Stirnseite des Paneelkörpers an der Kurzseite des Paneelkörpers als eine ebene Fläche ausgestaltet sein sollte, fällt die Stirnseite mit der Stirngrundebene zusammen. Es ist jedoch möglich die Stirnseite des Panelkörpers abweichend zu einer ebenen Fläche auszugestalten, so dass die Stirngrundebene derjenigen Ebene des Paneelkörpers an der Kurzseite einspricht, wenn die bewusst vorgesehenen Unebenheiten der Stirnseite weggedacht werden. Beispielsweise kann die Stirnseite des Paneelkörpers zunächst eben ausgestaltet sein und erst in einem späteren Formgebungsschritt bewusst uneben ausgestaltet werden, so dass die Stirngrundebene der Stirnseite vor dem Formgebungsschritt entsprechen würde. Insbesondere wenn die Stirnseite nur in Teilbereichen uneben ausgestaltet ist, entsprechen die verbleibenden ebenen Teilflächen, zumindest in der Nähe des Arretierhakens, entsprechenden Teilflächen der Stirngrundebene. Gegebenenfalls vorgesehene Kantenglättungen durch Fasen im Übergangsbereich zwischen der Stirnseite und der Oberseite des Paneelkörpers bleiben bei der Bestimmung der Ausrichtung der Stirngrundebene unberücksichtigt. Falls die gesamte Stirnseite des Paneelkörpers uneben ausgestaltet sein sollte, kann die Stirngrundebene durch eine Mittellinie des in Querrichtung betrachteten Schnitts des Paneelkörpers definiert sein, von dem die Erhebungen und Vertiefungen der uneben ausgeführten Stirnseite abstehen mit der Maßgabe, dass die Summe der in Querrichtung betrachteten Querschnittsflächen der Erhebungen der Summe der in Querrichtung betrachteten Querschnittsflächen der Vertiefungen entspricht.

Der Paneelkörper kann einen auf einem Holzwerkstoff basierenden Kern aufweisen, der insbesondere an der vom Untergrund weg weisenden Oberseite mit einer Dekorschicht versehen sein kann. Die Dekorschicht kann insbesondere aus einem im Vergleich zum Kern härteren und/oder widerstandfähigeren Material hergestellt sein und/oder mit einer, vorzugsweise im Wesentlichen transparenten und/oder transluzenten, Schutzschicht versehen sein. Dadurch kann die Dekorschicht mechanische Belastungen aber auch sonstige Beanspruchungen, wie beispielsweise durch Feuchtigkeit und/oder Reinigungsmittel, gut ertragen, während der im Vergleich zur Dekorschicht weichere Kern Schwingungen, insbesondere Körperschall, dämpfen kann. Die Unterseite des Paneelkörpers kann direkt auf der abzudeckenden Oberfläche des Raums aufliegen. Alternativ kann der Paneelkörpers indirekt, beispielsweise über eine zwischen der Unterseite des Paneelkörpers und der Oberfläche des Raums angeordnete Anti-Rutsch-Folie und/oder Anti-Quietsch-Folie, an der Oberfläche des Raums abgestützt sein. Insbesondere wenn das Paneel zur Abdeckung einer Decke eines Raums verwendet werden soll, kann das Paneel über Abstandshalter angebunden sein. Der Arretierhaken kann mit einem in Längsrichtung verlaufenden Steg von dem Paneelkörper abstehen, an dessen freien Ende eine Materialverdickung ausgebildet ist, die sich in der Aufnahmenut des weiteren Paneels formschlüssig einhaken kann. Die Materialverdickung kann bei der Herstellung der Feder-Nut-Verbindung mit dem weiteren Paneel an dem Federkörper vorbeigeführt werden. Hierbei kann insbesondere die Materialverdickung des Arretierhakens an dem Material des Federkörpers entlanggleiten, so dass ein Einschnappen der Materialverdickung des Arretierhakens in die Aufnahmenut des weiteren Paneels erfolgen kann, wenn die designierte Endlage für die Feder-Nut-Verbindung erreicht ist. Insbesondere sind das Paneel und das weitere Paneel im Wesentlichen identisch zueinander ausgestaltet, so dass die Erläuterungen für das Paneel auch für das weitere Paneel und die die Erläuterungen für das weitere Paneel auch für das Paneel analog gelten können, wobei an der einen Kurzseite der Arretierhaken und an der anderen Kurzseite die Aufnahmenut vorgesehen ist.

Die Durchlaufsicherheit des Paneels kann gemessen werden, indem eine Flüssigkeit, insbesondere Wasser, mit einem vordefinierten bestimmten Volumen in ein unten und oben offenes Gefäß eingefüllt wird, so dass sich für die Flüssigkeit ein definierter Füllstand in dem Gefäß mit einem sich daraus ergebenen definierten hydrostatischen Druck ergibt. Das mit der Flüssigkeit gefüllte Gefäß ist mittig auf einer zwischen zwei miteinander verrasteten Paneelen auf den Oberseiten der beiden Paneele aufgesetzt. Der in dem Gefäß nach einer vordefinierten bestimmten Zeit verbleibende Füllstand der Flüssigkeit ist ein Maß für die Durchlaufsicherheit gegen ein Eindringen der Flüssigkeit in die sich zwischen den miteinander verrasteten Paneelen ausbildende Fuge.

Insbesondere ist vorgesehen, dass der stumpfe Winkel zwischen dem Arretierhaken und der Stirngrundebene in Querrichtung konstant ist oder sich mit einer konstanten Steigung ändert. Wenn der zwischen dem Arretierhaken und der Stirngrundebene ausgebildete stumpfe Winkel in jeder Schnittebene entlang der Querrichtung im Wesentlichen gleich groß ist, kann die Herstellung des Paneels besonders einfach und kostengünstig erfolgen. Alternativ ist grundsätzlich auch möglich, dass die Stirngrundebene zusätzlich um eine in Dickenrichtung verlaufende Achse angeschrägt ausgeführt ist. Die Wegstrecke für eindringende Flüssigkeit ist dadurch weiter verlängert, wodurch die Durchlaufsicherheit weiter verbessert ist. Zudem ist es möglich die Biegbarkeit des Arretierhakens in Querrichtung an die während eines Verrastens mit dem weiteren Paneel auftretenden Kräfte anzupassen. Hierbei kann berücksichtigt werden, dass das weitere Paneel aus einer angeschrägten Lage heraus auf die Oberfläche des Bodens zu verschwenkt werden kann, um die Feder-Nut-Verbindung zwischen dem Arretierhaken und der Aufnahmenut herzustellen, so dass sich während der Schwenkbewegung in Querichtung sich verändernde Belastungsprofile auf den Arretierhaken ergeben können. Beispielsweise kann der stumpfe Winkel zwischen dem Arretierhaken und der Stirngrundebene am Beginn der Schwenkbewegung des weiteren Profils, insbesondere an der zu der Langseite mit dem Spund-Ansatz weisenden Seite, geringer sein als am Ende der Schwenkbewegung des weiteren Profils, insbesondere an der zu der Langseite mit der Spund-Nut weisenden Seite. Dadurch kann der Arretierhaken am Beginn der zur Herstellung der Feder-Nut-Verbindung stattfindenden Schwenkbewegung des weiteren Paneels unbeweglicher und spröder sein, um ein Einfädeln des zwischen der Oberfläche des Raums und dem weiteren Paneel sowieso bereits verklemmten Arretierhakens in die Aufnahmenut zu erleichtern, während zum Ende der Schwenkbewegung die Biegbarkeit des Arretierhakens zunimmt, wenn auch das Risiko eines Abhebens des Arretierhakens von der Oberfläche des Raums zunimmt. Zur Ausbildung eines sich in Querrichtung kontinuierlich ändernden stumpfen Winkels zwischen dem Arretierhaken und der Stirngrundebene kann die Stirngrundebene im Vergleich zu einer Ausrichtung der Stirngrundebene, bei welcher die stumpfe Winkel in Querrichtung konstant gleich bleibt, um eine in Dickenrichtung verlaufende Achse gedreht ausgerichtet sein. Hierbei ist vorzugsweise an der Oberseite des Paneelkörpers ein im Wesentlichen nur in Querrichtung verlaufender Rand der Strinseite ausgebildet, während in einem Übergangsbereich zum Arretierhaken die Stirngrundebene zur Querrichtung angeschrägt verläuft. Obwohl die Stirngrundebene zu einer rechtwinkeligen Anordnung um zwei Achsen gekippt ausgerichtet sein kann, sind an der zum Innenraum das zu verkleidenden Raums weisenden Oberseite mehrere miteinander verbundener identisch ausgeformter Paneele allenfalls nur rechtwinkelig zueinander verlaufende Fugen erkennbar, sofern überhaupt, so dass eine optische Beeinträchtigung eines Verlegemusters durch angeschrägt zueinander verlaufende Sichtkanten vermieden ist. Alternativ kann der stirnseitige Rand des Paneelkörpers durch einen entsprechenden angeschrägten Verlauf der Stirngrundebene bewusst zur Längsrichtung angeschrägt verlaufen, beispielsweise um bei einer Verkleidung einer sich an einer Schräge anschließenden Seitenwand eines Raums zu der Schräge parallel und/oder senkrecht verlaufende Sichtkanten auszubilden.

Vorzugsweise geht eine zu dem weiteren Paneel weisende Auflagerfläche des Arretierhakens über eine Rundung in die Stirnseite über. Ein scharfkantiger Übergang zwischen dem Arretierhaken und der Stirnseite des Paneelkörpers ist vermieden, wodurch Kerbwirkungseffekte zumindest reduziert sind. Hierbei wird der 90° übersteigende stumpfe Winkel zwischen dem Arretierhaken und der Stirngrundebene dadurch beibehalten, dass die Rundung eine Erstreckung über einen Winkelbereich von unter π/2 zwischen der Auflagerfläche und der Stirngrundebene aufweist und dadurch einen entsprechend flacheren Übergang ausbildet. Die Rundung kann Teil eines Kreisbogens sein, wobei eine Flächennormale eines dazugehörigen gedachten Kreises insbesondere im Wesentlichen oder zumindest zu einem Großteil in Querrichtung weist. Es ist aber auch möglich, dass die Rundung Teil eines Bogens einer Ellipse ist oder unregelmäßig gerundet ist.

Besonders bevorzugt bildet die Rundung einen Teil eines von der Stirngrundebene abgehenden Aufnahmetasche zur Aufnahme eines abstehenden Rasthöckers des weiteren Paneels aus. Die Aufnahmetasche kann in proximaler Richtung, also zum Schwerpunkt des Paneelkörpers hin gerichtet, von der Stirngrundebene abgehen, während der Rasthöcker in distaler Richtung, also vom Schwerpunkt des Paneelkörpers weg gerichtet, von der Stirngrundebene absteht. Die Aufnahmetasche und/oder der Rasthöcker können von dem Kern des jeweiligen Paneelkörpers ausgebildet sein. Insbesondere ist die Aufnahmetasche durch ein Holzmaterial begrenzt und/oder der Rasthöcker ist durch ein Holzmaterial ausgebildet. Der Rasthöcker und die Aufnahmetasche sind dadurch, insbesondere im Vergleich zu einer Dekorschicht des Paneelkörpers, aus einem eher weichen Material hergestellt, so dass der Rasthöcker bei der Herstellung der Feder-Nut-Verbindung zwischen dem Arretierhaken und der Aufnahmenut in die Aufnahmetasche gepresst werden kann. Hierbei kann bewusst zugelassen werden, dass der Rasthöcker und/oder die Aufnahmetasche sich elastisch und/oder plastisch verformen, damit der Rasthöcker in der designierten Endlage in die Aufnahmetasche eingreifen kann. Insbesondere ist der Rasthöcker an der Aufnahmetasche angepresst, wobei im angepressten Zustand eine elastische und/oder plastische Verformung des Rasthöckers und/oder der Aufnahmetasche zugelassen sein kann. Die Wegstrecke für eindringende Flüssigkeit ist durch den in die Aufnahmetasche eingreifenden Rasthöcker weiter verlängert, wodurch die Durchlaufsicherheit weiter verbessert ist. Der in die Aufnahmetasche eingesetzte Rasthöcker kann zusammen mit der Aufnahmetasche zumindest eine Labyrinthdichtung ausbilden, wodurch das Eindringen von Flüssigkeit und/oder Feuchtigkeit in eine zwischen den miteinander verrasteten Paneelen verbleibende Fuge vermieden werden kann. Die Verrastung der Paneele miteinander kann dadurch insbesondere im Wesentlichen wasserdicht ausgebildet sein. Eine geeignete Ausgestaltung der Aufnahmetasche und des Rasthöckers ist in WO 2006/133690 A1 beschrieben, auf deren diesbezüglichen Inhalt hiermit als Teil der Erfindung Bezug genommen wird. Eine Mittellinie einer in Querrichtung betrachteten Schnittebene der Aufnahmetasche und/oder des Rasthöckers kann senkrecht zur Ausrichtung der angeschrägten Stirngrundebene oder im Wesentlichen in Längsrichtung des Paneelkörpers ausgerichtet sein. Die zwischen dem Arretierhaken und der Stirnseite ausgebildete Rundung kann sich über das Niveau der Stirngrundebene hinaus in proximaler Richtung erstrecken und gleichzeitig einen Rand der Aufnahmetasche ausbilden. Die Aufnahmetasche kann sich dadurch unmittelbar an dem Arretierhaken anschließen. Dies ermöglicht es auf der verbliebenen Höhe der Stirnseite in Dickenrichtung besonders viele Aufnahmetaschen und/oder Rasthöcker vorzusehen, wodurch die Dichtwirkung verbessert werden kann. Gleichzeitig wird durch die besonders langezogene Rundung die Biegbarkeit und die Bruchfestigkeit des Arretierhakens verbessert, so dass ein Paneel mit einer guten Dichtwirkung einer guten Bruchfestigkeit ermöglicht ist.

Insbesondere weist die Stirnseite mindestens drei von der Stirngrundebene abgehende Aufnahmetaschen zur Aufnahme jeweils eines abstehenden Rasthöckers des weiteren Paneels auf, wobei insbesondere die Stirnseite mindestens zwei von der Stirngrundebene abstehende Rasthöcker zum Eingreifen in jeweils eine korrespondierende Aufnahmetasche des weiteren Paneels aufweist. Durch die angeschrägte Ausrichtung der Stirngrundebene kann bei einer vorgegebenen Dicke des Paneelkörpers die Gesamtfläche der Stirnseite vergrößert werden. Dies ermöglicht es die Anzahl der Aufnahmetaschen und/oder der Rasthöcker zu erhöhen. Beispielsweise sind drei Aufnahmetaschen mit zwei dazwischen vorgesehenen Rasthöckern an der Stirnseite des Paneelkörpers mit dem Arretierhaken vorgesehen.

Vorzugsweise weist die Stirnseite in Dickenrichtung alternierend angeordnete von der Stirngrundebene abgehende Aufnahmetaschen zur Aufnahme jeweils eines abstehenden Rasthöckers des weiteren Paneels und von der Stirngrundebene abstehende Rasthöcker zum Eingreifen in jeweils eine korrespondierende Aufnahmetasche des weiteren Paneels auf, wobei in zumindest einer Schnittebene in Querrichtung die Aufnahmetaschen in die Rasthöcker direkt, insbesondere lediglich über einen in der Stirngrundebene liegenden Wendepunkt eines Schnittprofils der Stirnseite, übergehen. Bei einer in Querrichtung betrachteten Schnittebene können die Aufnahmetaschen und die Rasthöcker um die Stirngrundebene als Mittellinie, vorzugsweise mit gleicher Amplitude, schwingen. Insbesondere ist zwischen der Aufnahmetasche und dem in Dickenrichtung nachfolgenden Rasthöcker kein in der Stirngrundebene liegendes Plateau vorgesehen, so dass die Aufnahmetasche insbesondere im Wesentlichen absatzlos in den Rasthöcker übergeht. Die Ausrichtung der Stirngrundebene kann hierbei durch die in einer gedachten Gerade liegenden Wendepunkte des Verlaufs der Stirnseite in der in Querrichtung betrachteten Schnittebene gefunden werden. Die Wendepunkte ergeben sich in dem absatzlosen Übergang zwischen der Aufnahmetasche und dem Rasthöcker. Durch den in Dickenrichtung gewellten Verlauf der Stirnseite, der insbesondere über die gesamte Erstreckung von dem Arretierhaken und einer kantenglättenden Fase vorgesehen ist, können besonders viele Aufnahmetaschen und Rasthöcker ausgebildet werden, wodurch eine wasserdichte und/oder durchlaufsichere Abdichtung an den Stirnseiten der Paneele erreicht und/oder verbessert sein kann.

Besonders bevorzugt gilt für den stumpfen Winkel α 90° < α ≤ 115°, insbesondere 91° ≤ α ≤ 105°, vorzugsweise 92° ≤ α ≤ 100 und besonders bevorzugt α = 95° ± 2°. Eine derartige Anschrägung der Stirngrundebene kann zu einer ausreichenden Biegbarkeit des Arretierhakens führen und ist gleichzeitig noch gut zu fertigen.

Insbesondere ist ein von dem Paneelkörper in Längsrichtung abstehender Federkörper zur, insbesondere spielfreien, Aufnahme eines in einer mit Hilfe des Federkörpers und/oder des Paneelkörpers ausgebildeten Aufnahmenut verrastbaren Arretierhakens eines weiteren Paneels vorgesehen, wobei eine von dem Paneelkörper weg weisende Federstirngrundebene einer Federstirnseite des Federkörpers zur Dickenrichtung unter Ausbildung eines spitzen Winkels mit einer zum Arretierhaken weisenden Anlagefläche des Federkörpers angeschrägt verläuft. Der Federkörper und die Federstirngrundebene können korrespondierend zu dem Arretierhaken und der Stirngrundebene ausgestaltet sein. Dadurch können identisch ausgestaltete Paneele in Längsrichtung hintereinander miteinander verrastet werden. Die zu der vorstehend beschriebenen Ausgestaltung des Paneels an der Kurzseite mit dem Arretierhaken korrespondierend ausgeformte Ausgestaltung des Paneels an der Kurzseite mit dem Federkörper stellt hierbei eine auf dem selben Erfindungsgedanken basierende unabhängige Alternative dar.

Die Erfindung betrifft ein Paneel zur Abdeckung einer Oberfläche eines Raums, mit einem sich in einer Längsrichtung und einer Querrichtung erstreckenden Paneelkörper zum Abtragen von an einer Oberseite des Paneelkörpers eingeleiteten Gebrauchslasten an eine der Oberfläche des Raums zugewandten Unterseite des Paneelkörpers, wobei die Oberseite zu der Unterseite in einer Dickenrichtung beabstandet ist, und einem von dem Paneelkörper in Längsrichtung abstehenden Federkörper zur, insbesondere spielfreien, Aufnahme eines in einer mit Hilfe des Federkörpers und/oder des Paneelkörpers ausgebildeten Aufnahmenut verrastbaren Arretierhakens eines weiteren Paneels, wobei eine von dem Paneelkörper weg weisende Federstirngrundebene einer Federstirnseite des Federkörpers zur Dickenrichtung unter Ausbildung eines spitzen Winkels mit einer zum Arretierhaken weisenden Anlagefläche des Federkörpers angeschrägt verläuft. Das Paneel kann im Bereich des Federkörpers wie vorstehend beschrieben aus- und weiteregebildet sein, wobei insbesondere der Bereich des Federkörpers korrespondierend zu dem vorstehend beschrieben aus- und weiteregebildeten Paneel im Bereich des Arretierhakens ausgestaltet sein kann. Die vorstehenden Ausführungen zu dem Paneel im Bereich des Arretierhakens können für die Ausgestaltung des Paneels im Bereich des Federkörpers analog gelten. Durch den spitzen Winkel zwischen dem Federkörper und der Federstirngrundebene des Paneelkörpers ist die Bruchfestigkeit des Federkörpers und/oder des mit dem Federkörper zusammenwirkenden Arretierhakens unter Biegebelastung verbessert, so dass ein bruchfest verbindbares Paneel ermöglicht ist. Zudem ist die Wegstrecke für eindringende Flüssigkeit weiter verlängert, wodurch die Durchlaufsicherheit weiter verbessert ist. Durch den spitzen Winkel zwischen dem Federkörper und der Federstirngrundebene des Paneelkörpers ist ein durchlaufsicheres und bruchfestes Paneel ermöglicht. Die Anlagefläche kann insbesondere an einem eine Materialverdickung des Arretierhakens mit dem Paneelkörper verbindenden Steg des Arretierhakens anliegen beziehungsweise über einen möglichst geringen Luftspalt zu dem Steg beabstandet sein. Die Materialverdickung des Arretierhakens kann an der Anlagefläche des Federkörpers abgleiten, um in die Aufnahmenut einschnappen zu können. Die Aufnahmenut ist insbesondere durch eine Materialverjüngung des Federkörpers und einen Teil der Stirnseite des Paneelkörpers, von welcher der Federkörper in Längsrichtung in distaler Richtung absteht, begrenzt. Die Federstirngrundebene kann zu einer von der Dickenrichtung und der Querrichtung aufgespannten Ebene angeschrägt ausgerichtet sein und insbesondere zu dieser Ebene zumindest anteilig um eine in Querrichtung verlaufende Kippachse gekippt ausgerichtet sein. Insbesondere ist vorgesehen, dass der spitze Winkel zwischen dem Federkörper und der Federstirngrundebene in Querrichtung konstant ist oder sich mit einer konstanten Steigung ändert. Die nachfolgenden Erläuterungen gelten für alle vorstehenden unabhängigen Erfindungen gemeinsam.

Vorzugsweise geht die Anlagefläche des Federkörpers über eine Gegenrundung in die Federstirnseite übergeht. Ein scharfkantiger Übergang zwischen dem Federkörpers und der Stirnseite des Paneelkörpers ist vermieden, wodurch Kerbwirkungseffekte zumindest reduziert sind. Hierbei wird unter 90° große spitze Winkel zwischen der Anlagefläche des Federkörpers und der Federstirngrundebene dadurch beibehalten, dass auch die Gegenrundung eine Erstreckung über einen Winkelbereich von unter π/2 zwischen der Anlagefläche des Federkörpers und der Federstirngrundebene aufweist und einen einsprechend flacheren Übergang ausbildet. Die Gegenrundung kann Teil eines Kreisbogens sein, wobei eine Flächennormale eines dazugehörigen gedachten Kreises insbesondere im Wesentlichen oder zumindest zu einem Großteil in Querrichtung weist. Es ist aber auch möglich, dass die Gegenrundung Teil eines Bogens einer Ellipse ist oder unregelmäßig gerundet ist. Insbesondere kann sich die Gegenrundung flächig an die zwischen dem Arretierhaken und der Strinseite eines anderen Paneels ausgebildete Rundung, vorzugsweise mit Spielpassung, anschmiegen.

Besonders bevorzugt bildet die Gegenrundung einen Teil eines von der Federstirngrundebene abstehenden Rasthöckers zum Eingreifen in eine korrespondierende Aufnahmetasche des weiteren Paneels aus. Eine Mittellinie einer in Querrichtung betrachteten Schnittebene der Aufnahmetasche und/oder des Rasthöckers kann senkrecht zur Ausrichtung der angeschrägten Federstirngrundebene oder im Wesentlichen in Längsrichtung des Paneelkörpers ausgerichtet sein. Die zwischen dem Federkörper und der Stirnseite ausgebildete Gegenrundung kann sich über das Niveau der Federstirngrundebene hinaus in distaler Richtung erstrecken und gleichzeitig einen Rand des Rasthöckers ausbilden. Der Rasthöcker kann sich dadurch unmittelbar an der Anlagefläche des Federkörpers anschließen. Dies ermöglicht es auf der verbliebenen Höhe der Stirnseite in Dickenrichtung besonders viele Aufnahmetaschen und/oder Rasthöcker vorzusehen, wodurch die Dichtwirkung verbessert werden kann.

Insbesondere weist die Federstirnseite mindestens drei von der Federstirngrundebene abstehende Rasthöcker zum Eingreifen in jeweils eine korrespondierende Aufnahmetasche des weiteren Paneels aufweist, wobei insbesondere mindestens zwei von der Federstirngrundebene abgehende Aufnahmetaschen zur Aufnahme jeweils eines abstehenden Rasthöckers des weiteren Paneels aufweist. Durch die angeschrägte Ausrichtung der Federstirngrundebene kann bei einer vorgegebenen Dicke des Paneelkörpers die Gesamtfläche der Stirnseite vergrößert werden. Dies ermöglicht es die Anzahl der Aufnahmetaschen und/oder der Rasthöcker zu erhöhen. Beispielsweise sind drei Rasthöcker mit zwei dazwischen vorgesehenen Aufnahmetaschen an der Stirnseite des Paneelkörpers mit dem Federkörper vorgesehen.

Vorzugsweise weist die Federstirnseite in Dickenrichtung alternierend angeordnete von der Federstirngrundebene abgehende Aufnahmetaschen zur Aufnahme jeweils eines abstehenden Rasthöckers des weiteren Paneels und von der Federstirngrundebene abstehende Rasthöcker zum Eingreifen in jeweils eine korrespondierende Aufnahmetasche des weiteren Paneels auf, wobei in zumindest einer Schnittebene in Querrichtung die Aufnahmetaschen in die Rasthöcker direkt, insbesondere lediglich über einen in der Federstirngrundebene liegenden Wendepunkt eines Schnittprofils der Federstirnseite, übergehen. Bei einer in Querrichtung betrachteten Schnittebene können die Aufnahmetaschen und die Rasthöcker um die Federstirngrundebene als Mittellinie, vorzugsweise mit gleicher Amplitude, schwingen. Insbesondere ist zwischen der Aufnahmetasche und dem in Dickenrichtung nachfolgenden Rasthöcker kein in der Federstirngrundebene liegendes Plateau vorgesehen, so dass die Aufnahmetasche insbesondere im Wesentlichen absatzlos in den Rasthöcker übergeht. Die Ausrichtung der Federstirngrundebene kann hierbei durch die in einer gedachten Gerade liegenden Wendepunkte des Verlaufs der Federstirnseite in der in Querrichtung betrachteten Schnittebene gefunden werden. Die Wendepunkte ergeben sich in dem absatzlosen Übergang zwischen der Aufnahmetasche und dem Rasthöcker. Durch den in Dickenrichtung gewellten Verlauf der Federstirnseite, der insbesondere über die gesamte Erstreckung von der Anlagefläche und einer kantenglättenden Fase vorgesehen ist, können besonders viele Aufnahmetaschen und Rasthöcker ausgebildet werden, wodurch eine wasserdichte und/oder durchlaufsichere Abdichtung an den Stirnseiten der Paneele erreicht und/oder verbessert sein kann.

Besonders bevorzugt gilt für den spitzen Winkel β zwischen der Federstirngrundebene und der Dickenrichtung 65° ≤ β < 90°, insbesondere 75° ≤ β ≤ 89°, vorzugsweise 80° ≤ β ≤ 88° und besonders bevorzugt β = 85° ± 2°. Eine derartige Anschrägung der Federstirngrundebene kann zu einer ausreichenden Biegbarkeit des Arretierhakens des anderen Paneels führen und ist gleichzeitig noch gut zu fertigen. Insbesondere ergänzen sich der Winkel α und der Winkel β zu 180°, so dass α + β = 180° gilt.

Insbesondere weist die Aufnahmenut eine erste Klemmfläche und eine, insbesondere im Wesentlichen parallel zur ersten Klemmfläche verlaufende, zweite Klemmfläche zum spielfreien Verklemmen des Arretierhakens auf, wobei die erste Klemmfläche mit der zweiten Klemmfläche über eine, insbesondere zu dem Arretierhaken beabstandet verlaufenden, Bogenfläche verbunden ist. Eine Materialverdickung des Arretierhakens kann mit Presspassung zwischen den Klemmflächen in die Aufnahmenut eingesetzt werden. Durch die Bogenfläche kann ausreichend Spiel zwischen der Materialverdickung des Arretierhakens und einer Materialverjüngung des Federkörpers erreicht werden. Gleichzeitig ermöglicht die Materialverjüngung des Federkörpers eine elastische Biegung des Federkörpers, um den Arretierhaken vergleichbar zu einer Clip-Verbindung in die Aufnahmenut einschnappen und verrasten zu lassen. Durch den bogenförmigen Verlauf der Bogenfläche, die insbesondere absatzlos in die Klemmflächen übergeht, können Kerbwirkungseffekte reduziert werden und eine ausreichende Bruchfestigkeit des beim Herstellen der Feder-Nut-Verbindung des Arretierhakens mit der Aufnahmenut federnden Federkörpers bereitstellen. Die Bruchfestigkeit des Paneels ist dadurch verbessert.

Erfindungsgemäß weist die Federstirnseite einen von der Federstirngrundebene abstehenden Überlappungsansatz zur Abdeckung einer sich zwischen der Federstirnseite und der Stirnseite des verrasteten weiteren Paneels ausbildenden und zwischen dem Überlappungsansatz und dem Arretierhaken des weiteren Paneels erstreckenden Fuge auf. Wenn das das Paneel an der einen Stirnseite mit der zu dieser Stirnseite korrespondierenden anderen Stirnseite eines im Wesentlichen identisch ausgeformten Paneels verrastet wird, kann sich zwischen den jeweiligen Stirnseiten, also der Federstirnseite des einen Paneels und der Stirnseite des weiteren Paneels, eine Fuge ausbilden. Durch den Überlappungsansatz kann diese Fuge überdeckt werden, so dass das optische Erscheinungsbild verbessert ist. Ein dunkel oder schattig erscheinender Rand zwischen den miteinander verrasteten Paneelen kann dadurch vermieden oder zumindest weniger deutlich ausgeprägt sein. Zusätzlich kann der Überlappungsansatz eine weitere Schikane in der Art einer Labyrinthdichtung ausbilden, wodurch die Durchlaufsicherheit gegen ein Eindringen von Flüssigkeit in die Fuge und an die Unterseite des Paneels weiter verbessert sein kann.

Erfindungsgemäß weist der Paneelkörper einen Kern und eine die Oberseite ausbildende und mit dem Kern verbundene Dekorschicht auf, wobei der Kern und die Dekorschicht aus verschiedenen Materialen hergestellt sind, wobei der Überlappungsansatz vollständig von der Dekorschicht ausgebildet ist. Die von der Unterseite des Paneelkörpers wegweisende Oberfläche des Überlappungsansatzes kann dadurch von der Dekorschicht ausgebildet sein und das optische Erscheinungsbild der Dekorschicht über die Fuge hinweg weiterführen. Dies ermöglicht es den Kern beispielsweise aus einem besonders strapazierfähigen Material herzustellen, ohne dass die Materialauswahl für den Kern durch Anforderungen bezüglich der optischen Wirkung eingeschränkt ist. Falls zwischen dem Kern und der Dekorschicht ein Farbwechsel vorhanden ist, dann dieser durch den Überlappungsansatz überdeckt und kaschiert werden, so dass der Farbwechsel nicht mehr sichtbar ist. Ein Wechsel des optischen Erscheinungsbilds zwischen der Dekorschicht mit dem Überlappungsansatz und der Dekorschicht des weiteren Paneels kann im Wesentlichen vermieden oder im Vergleich zu einem Wechsel des optischen Erscheinungsbilds zwischen der Dekorschicht und dem Kern deutlich verringert werden.

Insbesondere ist der Überlappungsansatz derart ausgestaltet, dass der Überlappungsansatz in einem mit dem weiteren Paneel verrasteten Zustand des Paneels an dem weiteren Paneel mit einer Anpresskraft angepresst ist. Der abstehende Überlappungsansatz kann vergleichbar zu einer Biegefeder beim Verrasten des Paneels mit dem weiteren Paneel etwas gebogen werden, so dass der Überlappungsansatz mit einer der sich aus der elastischen Biegung ergebenen Federkraft mit einer Anpresskraft an dem weiteren Paneel, insbesondere an der Dekorschicht und/oder an der Stirnseite des weiteren Paneels, angepresst anliegen kann. Ein Spalt zwischen dem Überlappungsansatz und dem weiteren Paneel kann vermieden oder zumindest reduziert werden, so dass sich ein gutes, insbesondere nahezu fugenloses, optisches Erscheinungsbild ergibt.

Vorzugsweise ist der Überlappungsansatz derart ausgestaltet ist, dass der Überlappungsansatz in einem mit dem weiteren Paneel verrasteten Zustand des Paneels eine Lippendichtung ausbildet. Die zwischen dem Überlappungsansatz und dem weiteren Paneel ausgebildete Lippendichtung kann insbesondere berührend oder nicht-berührend ausgestaltet sein. Der Überlappungsansatz kann sich insbesondere über die gesamte Erstreckung des Paneels in Querrichtung oder geringfügig weniger erstrecken. Der Überlappungsansatz kann vorzugweise über seine gesamte Erstreckung in Querrichtung des Paneels, insbesondere im Wesentlichen linienförmig, an dem weiteren Paneel anliegen und dadurch eine berührende Lippendichtung ausbilden. Die Dichtwirkung der Lippendichtung kann derart dimensioniert sein, dass Flüssigkeiten, insbesondere Wasser, zurückgehalten oder das Durchlaufen dieser Flüssigkeit zumindest signifikant verzögert wird. Die Durchlaufsicherheit ist dadurch weiter verbessert.

Nachfolgend wird die Erfindung unter Bezugnahme auf die anliegenden Zeichnungen anhand bevorzugter Ausführungsbeispiele exemplarisch erläutert.
Es zeigen:
Fig. 1: eine schematische Seitenansicht eines stirnseitigen Endes eines Paneels,
Fig. 2: eine schematische Seitenansicht eines entgegengesetzten stirnseitigen Endes des Paneels aus Fig. 1,
Fig. 3: eine schematische Seitenansicht zwei miteinander verrasteter Paneele,
Fig. 4: eine schematische Seitenansicht stirnseitiger Enden von miteinander erst noch zu verrastenden Paneele in einer weiteren Ausführungsform,
Fig. 5: eine schematische Seitenansicht der Paneele aus Fig. 4 im verrasteten Zustand,
Fig. 6: eine schematische Detailansicht eines Paneel aus Fig. 4 und
Fig. 7: eine schematische Detailansicht der Paneele aus Fig. 5.

Das in Fig. 1 dargestellte Paneel 10 kann insbesondere zur Abdeckung einer Oberfläche eines Raums verwendet werden. Hierzu weist das Paneel 10 einen auf einer Quaderform basierenden Paneelkörper 12 auf, der in Längsrichtung 14 verlaufende Langseiten und in Querrichtung verlaufende Kurzseiten sowie eine in Dickenrichtung 16 verlaufende Dicke aufweist. Die Langseiten und die Kurzseiten begrenzen eine Oberseite 18 und eine Unterseite 20 des Paneelkörpers 12, die über die Dicke des Paneelkörper 12 zueinander beabstandet sind und insbesondere zueinander parallel verlaufen. Von der Kurzseite des Paneelkörpers 12 steht ein einstückig mit dem Paneelkörper 12 ausgebildeter Arretierhaken 22 in Längsrichtung 14 ab, wobei der Arretierhaken 12 eine über einen Steg 24 zum Paneelkörper 12 beabstandete Materialverdickung 26 aufweist. Eine von der Materialverdickung 26 in Dickenrichtung wegweisende Unterseite des Arretierhakens 22 kann absatzlos mit der Unterseite 20 des Paneelkörpers 12 verbunden sein und in diese übergehen.

An den Steg 28 des Arretierhakens 22 schließt sich eine Stirnseite 30 an der Kurzseite des Paneelkörpers 12 an, die im dargestellten Ausführungsbeispiel unregelmäßig geformt ist, um die Durchlaufsicherheit gegen eindringe Flüssigkeit zu erhöhen. Die Stirnseite 30 weist in Dickenrichtung alternierend angeordnete Aufnahmetaschen 32 und Rasthöcker 34 auf. Im in Fig. 1 dargestellten Ausführungsbeispiel sind drei Aufnahmetaschen 32 und zwei Rasthöcker 34 vorgesehen, die im Wesentlichen absatzlos und ohne dazwischen ausgebildetes Plateau ineinander übergehen, wodurch sich ein gewelltes Querschnittprofil für die Stirnseite 30 ergibt. Die Stirnseite 30 endet in der Nähe der Oberseite 18 des Paneelkörpers 12 an einer kantenglättenden Fase 36 und geht im Bereich der Anbindung des Arretierhakens 22 über eine Rundung 38 in eine Auflagerfläche 39 des Stegs 28 über. Die Rundung 38 bildet hierbei gleichzeitig einen Teil der sich an dem Arretierhaken 22 anschließenden Aufnahmetasche 32 aus.

Das Querschnittprofil der Stirnseite 30 kann um eine Mittellinie schwingen, die eine Stirngrundebene 40 für die Stirnseite 30 definiert. Wenn die Stirnseite 30 keine Aufnahmetaschen 32 und keine Rasthöcker 24 aufweisen würde, würde die Stirnseite 30 mit der Stirngrundebene 40 zusammenfallen. Im dargestellten Ausführungsbeispiel kann die Ausrichtung der Stirngrundebene 40 durch die sich im Übergang zwischen den einander nachfolgenden Aufnahmetaschen 32 und Rasthöcker 34 ausbildenden Wendepunkte des Querschnittprofil der Stirnseite 30 bestimmt werden, die in der Stirngrundebene 40 liegen. Die Stirngrundebene 40 ist nicht senkrecht zur Oberseite 18 und zur Unterseite 20 ausgerichtet, sondern zu der Dickenrichtung 16 etwas angeschrägt ausgerichtet, so dass sich zwischen dem Steg 28 des Arretierhakens 24 und der Stirngrundebene 40 ein stumpfer Winkel α von über 90° ausbildet. Durch den stumpfen Winkel α und die eine Bogenlänge von unter π/2 aufweisende Rundung 38 können Kerbwirkungseffekte reduziert und eine Biegeelastizität des Arretierhakens 24 erhöht werden, wodurch das Risiko einer mechanischen Beschädigung des Arretierhakens 24 reduziert werden kann.

Wie in Fig. 2 dargestellt ist, kann das Paneel 10 an der entgegengesetzten Kurzseite korrespondierend ausgestaltet sein, so dass im Wesentlichen identisch ausgestaltete Paneele 10 strinseitig mit einander über eine Feder-Nut-Verbindung verrastet werden können. Von dem Paneelkörper 12 kann in Längsrichtung ein von dem Arretierhaken 26 eines anderen Paneels 10 elastisch wegbiegbarer Federkörper 42 abstehen, der zwischen dem Paneelkörper 12 und dem mit dem Paneelkörper 12 einstückig ausgebildeten Federkörper 42 eine Aufnahmenut 44 zur Aufnahme der Materialverdickung 26 des Arretierhakens 24 ausbildet. Die Aufnahmenut 44 kann in Längsrichtung 14 an der einen Seite durch eine erste Klemmfläche 46 des Paneelkörpers 12 und an der anderen Seite durch eine zweite Klemmfläche 48 des Federkörpers 42 begrenzt sein, wobei die Materialverdickung 26 des Arretierhakens 24 insbesondere mit Presspassung zwischen den Klemmflächen 46, 48 verklemmt sein kann. Die Klemmflächen 46, 48 können über eine beabstandet zur in der Aufnahmenut 44 eingesetzen Materialverdickung 26 verlaufende Bogenfläche 50 des Federkörpers 42 miteinander verbunden sein. Der Federkörper 42 kann eine zu der Auflagerfläche 39 des Stegs 28 des Arretierhakens 24 weisende Anlagefläche 52 aufweisen, die einen in Dickenrichtung 16 wirkenden Anschlag für die durch den in die Aufnahmenut 42 eingesetzten Arretierhaken 24 ausgebildete Feder-Nut-Verbindung ausbildet kann. Im fertig verrasteten Zustand kann zwischen der Anlagefläche 52 des Federkörpers 42 und der Auflagerfläche 39 des Stegs 28 des Arretierhakens 24 ein Spiel vorgesehen sein.

Der Federkörper 42 weist eine zur Stirnseite 30 des Paneelkörpers 12 weisende Federstirnseite 54 auf, die ebenfalls unregelmäßig geformt ist. Die Federstirnseite 54 weist in Dickenrichtung alternierend angeordnete Aufnahmetaschen 32 und Rasthöcker 34 auf, wobei in dem in Fig. 2 dargestellten Ausführungsbeispiel zwei Aufnahmetaschen 32 und drei Rasthöcker 34 vorgesehen sind, die im Wesentlichen absatzlos und ohne dazwischen ausgebildetes Plateau ineinander übergehen. Die Federstirnseite 54 endet in der Nähe der Oberseite 18 des Paneelkörpers 12 ebenfalls an einer kantenglättenden Fase 36 und geht über eine Gegenrundung 56 in die Anlagefläche 52 über.

Analog zu Formgebung der Stirnseite 30 kann das Querschnittprofil der Federstirnseite 54 um eine Mittellinie schwingen, die eine Federstirngrundebene 58 für die Federstirnseite 54 definiert. Wenn die Federstirnseite 54 keine Aufnahmetaschen 32 und keine Rasthöcker 24 aufweisen würde, würde die Federstirnseite 54 mit der Federstirngrundebene 58 zusammenfallen. Im dargestellten Ausführungsbeispiel kann die Ausrichtung der Federstirngrundebene 58 durch die sich im Übergang zwischen den einander nachfolgenden Aufnahmetaschen 32 und Rasthöcker 34 ausbildenden Wendepunkte des Querschnittprofil der Federstirnseite 54 bestimmt werden, die in der Federstirngrundebene 58 liegen. Die Federstirngrundebene 58 ist nicht senkrecht zur Oberseite 18 und zur Unterseite 20 ausgerichtet, sondern zu der Dickenrichtung 16 etwas angeschrägt ausgerichtet, so dass sich zwischen der Anlagefläche 52 und der Federstirngrundebene 40 ein spitzer Winkel β von kleiner 90° ausbildet.

Wie in Fig. 3 dargestellt ist ergänzen sich der Winkel α und der Winkel β zu 180°, so dass die Stirngrundebene 40 des einen Paneels mit der Federstirngrundebene 40 des anderen Paneels 10 zusammenfallen. Die jeweils miteinander zusammenwirkenden Aufnahmetaschen 32 und Rasthöcker 34 der Stirnseite 30 und der Federstirnseite 54 können hierbei elastisch und/oder plastisch verformt ineinander eingreifen und eine wasserdichte Abdichtung erreichen.

Die in Fig. 4 dargestellten Paneele 10 entsprechen vollständig den in Fig. 3 dargestellten Paneelen 10 mit der Ausnahme, dass das auf der linken Seite dargestellte Paneel 10 an seiner Federstirnseite 54 einen abstehenden Überlappungsansatz 60 aufweist, der in Fig. 6 im Detail dargestellt ist. Der Überlappungsansatz 60 kann insbesondere am distalen unteren Ende der Fase 36 ausgebildet sein. Vorzugseise geht die Fase 36 absatzlos in eine Oberfläche des Überlappungsansatzes 60 über. Wie in Fig. 7 dargestellt ist, kann sich der Überlappungsansatz 60 etwas über das weitere Paneel 10 erstrecken und dadurch eine zwischen der Federstirnseite 54 des Paneels 10 und der Stirnseite 30 des weiteren Paneels 10 ausgebildete Fuge 62 überdecken. Wie in Fig. 7 dargestellt ist, kann der Überlappungsansatz 60 an dem weiteren Paneel 10, insbesondere an der Fase 36 des weiteren Paneels 10 angepresst sein und eine Lippendichtung ausbilden. Der Überlappungsansatz 60 und die gegebenenfalls vorgesehene Fase 36 können insbesondere Teil ein einer auf einen Kern des Paneelkörpers 12 aufgebrachten Dekorschicht sein, so dass der Überlappungsansatz 60 auch einen in der Fuge 62 stattfindenden Farbwechsel zwischen der Dekorschicht und dem Kern verbergen kann.

## Patentansprüche

1. Paneel zur Abdeckung einer Oberfläche eines Raums, mit
einem sich in einer Längsrichtung (14) und einer Querrichtung erstreckenden Paneelkörper (12) zum Abtragen von an einer Oberseite (18) des Paneelkörpers (12) eingeleiteten Gebrauchslasten an eine der Oberfläche des Raums zugewandten Unterseite (20) des Paneelkörpers (12), wobei die Oberseite (18) zu der Unterseite (20) in einer Dickenrichtung (16) beabstandet ist, und
einem von dem Paneelkörper (12) in Längsrichtung (14) abstehenden Federkörper (42) zur, insbesondere spielfreien, Aufnahme eines in einer mit Hilfe des Federkörpers (42) und/oder des Paneelkörpers (12) ausgebildeten Aufnahmenut (44) verrastbaren Arretierhakens (24) eines weiteren Paneels (10),
wobei eine von dem Paneelkörper (12) weg weisende Federstirngrundebene (58) einer Federstirnseite (54) des Federkörpers (42) zur Dickenrichtung (16) unter Ausbildung eines spitzen Winkels mit einer zum Arretierhaken (24) weisenden Anlagefläche (52) des Federkörpers (42) angeschrägt verläuft, **dadurch gekennzeichnet,**
**dass** die Federstirnseite (54) einen von der Federstirngrundebene (58) abstehenden Überlappungsansatz (60) zur Abdeckung einer sich zwischen der Federstirnseite (54) und der Stirnseite (30) des verrasteten weiteren Paneels (10) ausbildenden und zwischen dem Überlappungsansatz (60) und dem Arretierhaken (24) des weiteren Paneels (10) erstreckenden Fuge (62) aufweist und dass der Paneelkörper (12) einen Kern und eine die Oberseite (18) ausbildende und mit dem Kern verbundene Dekorschicht aufweist, wobei der Kern und die Dekorschicht aus verschiedenen Materialen hergestellt sind, wobei der Überlappungsansatz (60) vollständig von der Dekorschicht ausgebildet ist.

2. Paneel nach Anspruch 1, **dadurch gekennzeichnet, dass** die Anlagefläche (52) des Federkörpers (42) über eine Gegenrundung (56) in die Federstirnseite (54) übergeht.

3. Paneel nach einem der Ansprüche 1 oder 2 **dadurch gekennzeichnet, dass** für den spitzen Winkel β 65° ≤ β < 90°, insbesondere 75° ≤ β ≤ 89°, vorzugsweise 75° ≤ β ≤ 88° und besonders bevorzugt β = 85° ± 2° gilt.

4. Paneel nach einem der Ansprüche 1 bis 3, **dadurch gekennzeichnet, dass** der Überlappungsansatz (60) derart ausgestaltet ist, dass der Überlappungsansatz (60) in einem mit dem weiteren Paneel (10) verrasteten Zustand des Paneels (10) an dem weiteren Paneel (10) mit einer Anpresskraft angepresst ist.

5. Paneel nach einem der Ansprüche 1 bis 3, **dadurch gekennzeichnet, dass** der Überlappungsansatz (60) derart ausgestaltet ist, dass der Überlappungsansatz (60) in einem mit dem weiteren Paneel (10) verrasteten Zustand des Paneels (10) eine Lippendichtung ausbildet.

## Claims

1. Panel for covering a surface of a room, comprising
a panel element (12) extending in a longitudinal direction (14) and a transverse direction for transferring use loads introduced at a top side (18) of the panel element (12) to a bottom side (20) of the panel element (12) facing the surface of the room, wherein the top side (18) is spaced apart from the bottom side (20) in a thickness direction (16); and
a tongue body (42) projecting from the panel element (12) in the longitudinal direction (14) for receiving, in particular without play, a locking hook (24) of a further panel (10) which can be latched into a receiving groove (44) formed with the aid of the tongue body (42) and/or the panel element (12),
wherein a tongue end face reference plane (58) of a tongue end face (54) of the tongue body (42) facing away from the panel element (12) extends inclined with respect to the thickness direction (16), while forming an acute angle with the contact surface (52) of the tongue body (42) facing the locking hook (24), **characterized in that** the tongue end face (54) comprises an overlap extension (60) projecting from the tongue end face reference plane (58) for covering a joint formed between the tongue end face (54) and the end face of the latched further panel (10) and extending between the overlap extension (60) and the locking hook (24) of the further panel (10), and that the panel element (12) comprises a core and a decorative layer forming the top side (18) and connected to the core, wherein the core and the decorative layer are made of different materials, wherein the overlap extension (60) is formed at least partially, in particular completely, from the decorative layer.

2. Panel according to claim 1, **characterized in that** the contact surface (52) of the tongue body (42) merges into the tongue end face (54) via a counter-rounding (56).

3. Panel according to any one of claims 1 or 2, **characterized in that** the acute angle β is 65° ≤ β < 90°, in particular 75° ≤ β ≤ 89°, preferably 75° ≤ β ≤ 88° and particularly preferably β = 85° ± 2°.

4. Panel according to claim 1 to 3, **characterized in that** the overlap extension (60) is configured such that the overlap extension (60) is pressed against the further panel (10) with a pressing force in a state in which the panel (10) is latched to the further panel (10).

5. Panel according to any one of claims 1 to 3, **characterized in that** the overlap extension (60) is configured such that the overlap extension (60) forms a lip seal in a state in which the panel (10) is latched to the further panel (10).

## Revendications

1. Panneau destiné à recouvrir la surface d'une pièce comprenant un corps de panneau (12) s'étendant dans une direction longitudinale (14) et une direction transversale pour transférer des charges d'utilisation appliquées sur une face supérieure (18) du corps de panneau (12) vers une face inférieure (20) du corps de panneau (12) tournée vers la surface de la pièce, dans lequel la face supérieure (18) est espacée de la surface inférieure (20) dans une direction d'épaisseur (16), et
un corps de ressort (42) faisant saillie du corps de panneau (12) dans la direction longitudinale (14) pour recevoir, notamment sans jeu, un crochet de verrouillage (24) d'un panneau supplémentaire (10) pouvant être verrouillé dans une rainure de réception (44) formée à l'aide du corps de ressort (42) et/ou du corps de panneau (12),
dans lequel une face d'extrémité de ressort (58) s'éloignant du corps de panneau (12) d'une face avant de ressort (54) du corps de ressort (42) est inclinée vers la direction d'épaisseur (16) formant un angle aigu avec une surface de contact (52) du corps de ressort (42) orienté vers le crochet de verrouillage (24), **caractérisée en ce que**
la face avant de ressort (54) présente une saillie de recouvrement (60) faisant saillie depuis le plan de base de la face d'extrémité de ressort (58) pour recouvrir un joint (62) se formant entre la face avant de ressort (54) et la face d'extrémité (30) du panneau supplémentaire verrouillé (10) et s'étendant entre la saillie de recouvrement (60) et le crochet de verrouillage (24) du panneau supplémentaire (10), et **en ce que** le corps de panneau (12) comporte un noyau et une couche décorative formant la partie supérieure (18) et reliée au noyau, dans lequel le noyau et la couche décorative sont constitués de matériaux différents, dans lequel la saillie de recouvrement (60) étant entièrement formée par la couche décorative.

2. Panneau selon la revendication 1, **caractérisé en ce que** la surface de contact (52) du corps de ressort (42) se prolonge par une contre-arrondi (56) dans la face avant du ressort (54).

3. Panneau selon l'une des revendications 1 ou 2 est **caractérisé en ce que** l'angle aigu β est compris entre 65° ≤ β < 90°, en particulier entre 75° ≤ β ≤ 89°, de préférence entre 75° ≤ β ≤ 88° et particulièrement de préférence β = 85° ± 2°.

4. Panneau selon l'une des revendications 1 à 3, **caractérisé en ce que** la saillie de recouvrement (60) est conçue de telle sorte que la saillie de recouvrement (60) est pressée contre le panneau supplémentaire (10) avec une force de contact dans un état verrouillé du panneau (10) avec le panneau supplémentaire (10).

5. Panneau selon l'une des revendications 1 à 3, **caractérisé en ce que** la saillie de recouvrement (60) est conçue de telle sorte que la saillie de recouvrement (60) forme un joint à lèvre dans un état verrouillé du panneau (10) avec le panneau supplémentaire (10).
